# EUROPÄISCHE PATENTSCHRIFT

(11) **EP 1 289 687 B1**
(45) Veröffentlichungstag und Bekanntmachung des Hinweises auf die Patenterteilung: **27.04.2005**
(21) Anmeldenummer: 01983261.7
(22) Anmeldetag: 11.05.2001
(51) Int. Cl.: B22D 11/06, B21B 1/46

(54) **VERFAHREN UND ANLAGE ZUR HERSTELLUNG EINES METALLBANDES**
METHOD AND INSTALLATION FOR PRODUCING A METAL STRIP
PROCEDE ET INSTALLATION POUR FABRIQUER UNE BANDE DE METAL

(30) Priorität: 05.06.2000 AT 9822000
(43) Veröffentlichungstag der Anmeldung: 12.03.2003
(73) Patentinhaber: Voest-Alpine Industrieanlagenbau GmbH & Co., 4020 Linz (AT)
(72) Erfinder: HOHENBICHLER, Gerald, A-4484 Kronstorf (AT); PÜHRINGER, Heinrich, A-4050 Traun (AT); FINSTERMANN, Gerhard, A-4020 Linz (AT); FUHRMANN, Ernest, A-4030 Linz (AT)
(74) Vertreter: VA TECH Patente GmbH & Co
(86) Internationale Anmeldenummer: PCT/EP2001/005394
(87) Internationale Veröffentlichungsnummer: WO 2001/094049

(56) Entgegenhaltungen:
- EP-A- 0 776 984
- WO-A-92/01524
- WO-A-99/48636
- SIMON R W ET AL: "ENTWICKLUNGSSTAND DES DIREKTEN GIESSENS VON BAND AUF DER INDUSTRIELLEN PILOTANLAGE MYOSOTIS" STAHL UND EISEN, VERLAG STAHLEISEN GMBH. DUSSELDORF, DE, Bd. 117, Nr. 5, 20. Mai 1997 (1997-05-20), Seiten 75-79,141, XP000691180 ISSN: 0340-4803
- STEIN-VERSEN R: "DIE VERSUCHSANLAGE ZUM DUENNBANDGIESSEN DER KRUPP STAHL AG IM WERK UNNA DER VDM NICKEL-TECHNOLOGIE" STAHL UND EISEN, VERLAG STAHLEISEN GMBH. DUSSELDORF, DE, Bd. 110, Nr. 7, 13. Juli 1990 (1990-07-13), Seiten 117-118, XP000161341 ISSN: 0340-4803
- PATENT ABSTRACTS OF JAPAN vol. 005, no. 203 (M-103), 23. Dezember 1981 (1981-12-23) & JP 56 119607 A (MITSUBISHI HEAVY IND LTD), 19. September 1981 (1981-09-19)
- PATENT ABSTRACTS OF JAPAN vol. 1996, no. 08, 30. August 1996 (1996-08-30) & JP 08 090181 A (NIPPON STEEL CORP), 9. April 1996 (1996-04-09)
- PATENT ABSTRACTS OF JAPAN vol. 1998, no. 01, 30. Januar 1998 (1998-01-30) & JP 09 239498 A (NIPPON STEEL CORP), 16. September 1997 (1997-09-16)

## Beschreibung

Die Erfindung betrifft ein Verfahren und eine Anlage zur Herstellung eines Metallbandes, vorzugsweise eines Stahlbandes, insbesondere aus rostfreiem Stahl und Kohlenstoffstahl, mit einer Gießdicke von 1,0 mm bis max. 20 mm, vorzugsweise 1,5 mm bis max. 12 mm und ausgezeichneter Oberflächenqualität unter Anwendung des Zweiwalzengießverfahrens und weiterer Behandlungsstufen mit den Merkmalen der Oberbegriffe der unabhängigen Ansprüche 1 und 14.

Die Herstellung eines Metallbandes erfolgt in einer Zweiwalzengießanlage zwischen zwei gekühlten, zueinander gegensinnig rotierenden Gießwalzen, die in Gießrichtung einen allmählich enger werdenden Aufnahmeraum für die Schmelze bilden, der von Seitenplatten an den Stirnseiten der Gießwalzen begrenzt ist. Über eine Verteilereinrichtung wird Schmelze in diesen Gießraum eingebracht und an den gekühlten Mantelflächen der Gießwalzen Strangschalen gebildet, die an der engsten Stelle zwischen den Gießwalzen zu einem Band mit vorbestimmter Dicke verbunden werden. Das gebildete Metallband wird in weiteren Behandlungsstufen in einer Walzeinrichtung dickenreduziert, oder direkt einer Haspeleinrichtung zugeführt und zu Bunden gewickelt.

Verfahren und Vorrichtungen zum Gießen eines Metallbandes ohne Einbindung eines Walzgerüstes sind beispielsweise aus dem Aufsatz von Simon R.W. et al: "Entwicklungsstand des direkten Gießens von Band auf der industriellen Pilotanlage Myosotis", Stahl und Eisen, Verlag Stahleisen GmbH, Düsseldorf, DE, Bd. 117, Nr. 5, 20. Mai 1997, S. 75-79 und aus dem Aufsatz von Stein-Versen R.: "Die Versuchsanlage zum Dünnbandgießen der Krupp Stahl AG im Werk Unna der VDM Nickel-Technologie" Stahl und Eisen, Verlag Stahleisen GmbH, Düsseldorf, Bd. 110; Nr. 7, 13. Juli 1990, S. 117-118 bereits beschrieben.

Weiters ist aus der EP-A 776 984 bereits eine Anlage zur Herstellung eines Metallbandes nach dem Zweiwalzengießverfahren bekannt. Dieser Zweiwalzen-Gießeinrichtung ist ein Warmwalzgerüst nachgeordnet ist, mit dem das gegossene Band zu einem Zwischenprodukt mit vorbestimmter Banddicke gewalzt wird. Zur Sicherstellung einer gleichmäßigen Zuführung des gegossenen Metallbandes zum Walzgerüst ist diesem ein Treibrollengerüst vorgeordnet. Ein wesentlicher Nachteil dieser Anlagenanordnung besteht darin, dass die Gießgeschwindigkeit in der Zweiwalzen-Gießeinrichtung und die Walzgeschwindigkeit im Walzgerüst ständig aufeinander abgestimmt sein müssen und bereits geringfügige Geschwindigkeitsabweichungen in einer der Anlagenkomponenten die Qualität des erzeugten Produktes beeinträchtigende Rückwirkungen auf andere Anlagenkomponenten hervorrufen. Gleiche Probleme mit der Synchronisation von Gießgeschwindigkeit und Walzgeschwindigkeit ergeben sich auch bei einer Gießwalzanlage, wie sie in der EP-A 760 397 beschrieben und in Fig. 3 dargestellt ist. Das in einer Zweiwalzengießanlage gegossene Band wird von einem Treibrollengerüst gefördert und vor dessen Eintritt in das Walzgerüst von einer Tänzerrolle unter Zug gehalten.

Aus der JP-A 63-48350 ist es bereits bekannt, Metallbänder aus Permalloy und Aluminium mit einer Dicke bis zu 1,0 mm nach dem Zweiwalzengießverfahren zu gießen, das Metallband in einem Zwischenspeicher, in dem das Metallband von einer Tänzerroller straff gespannt wird, oder nach anderen Ausführungsformen in einem Zwischenspeicher, der von einer Schlingengrube gebildet wird, die das Metallband frei hängend durchläuft, kurzfristig zu speichern und anschließend einer Bandwickeleinrichtung zuzuführen. Durch die kurzfristige Zwischenspeicherung wird die Zweiwalzengießvorrichtung funktionell von der Haspelanlage soweit getrennt, sodass von der Bandhaspel ausgehende ruckartige Bewegungen im Metallband nicht bis in den Bereich der Gießanlage und der Hochtemperaturzone des Metallbandes zurückwirken und dort zu Beschädigungen führen. Durch die kurzfristige Zwischenspeicherung ist auch eine Synchronisierung von Gießgeschwindigkeit und Haspelgeschwindigkeit nicht notwendig. Durch die lange und in ihrer Länge schwankende Metallbandschlinge, die sich direkt vom Gießspalt unter ihrem Eigengewicht frei nach unten hängend erstreckt und durch ihre Umlenkung einer unbestimmten Pendelbewegung unterliegt, ergeben sich für das Metallband stark schwankende Zugbeanspruchungen, die zu Rissbildungen und zur Schädigung der Bandoberfläche führen. Bei größeren Banddicken steigt durch das zunehmende Eigengewicht die Rissgefahr in unmittelbarer Nähe des Gießspaltes. Auch wenn das Metallband erst nach einer Abstützung durch einige Stützrollen eine Bandschlinge in einer Schlingengrube bildet, kommt es zu negativen Rückwirkungen der Schlingenbewegung auf die Spannungsverhältnisse im Metallband im Nahbereich des Gießspaltes. Die gleichen Schwierigkeiten stellen sich auch ein, wenn zur Erzeugung eines Metallbandes Anlagen verwendet werden, wie sie in der EP-B 540 610 (WO-A 92/01524), der EP-A 726 122 oder der WO-A 95/13156 beschrieben sind. In allen Fällen wird im unmittelbaren Anschluss an die Zweiwalzengießvorrichtung eine unter ihrem Eigengewicht frei durchhängende Bandschlinge gebildet.

Aus der JP-A 63-238 963 ist es weiters bekannt, in einer Gießanlage, deren Kokille von umlaufenden Bändern gebildet wird, ein Metallband in einem Dickenbereich von 15 bis 50 mm zu gießen. Das Metallband wird von einem Treibrollenpaar geschwindigkeitsgeregelt weiterbefördert und vor einer Dickenreduktion in einer mehrgerüstigen Warmwalzstraße durch eine Schlingengrube geführt. Der in seiner Länge variable Banddurchhang in der Schlingengrube verursacht unterschiedliche Bandzugverhältnisse beim Einlauf in die Warmwalzstraße , wodurch die Einhaltung einer gleichmäßigen Bandqualität nicht gewährleistet ist. Es kommt zusätzlich zu seitlichem Verlaufen des Bandes im Walzgerüst.

Aus der JP-A 56-119607 ist bereits eine Zweiwalzengießanlage bekannt, bei der das vertikal gegossene Metallband geführt in die Horizontale umgelenkt wird, wobei das Metallband mit zwei Treibrollenpaaren, die mit der Gießgeschwindigkeit synchron laufen, weitergefördert wird und anschließend durch einen Bandspeicher zur Anpassung der Bandlaufgeschwindigkeit an die Walzgeschwindigkeit einem Walzgerüst zur Walzverformung zugeführt wird. Ein wesentlicher Nachteil dieser Anordnung besteht darin, dass ausgangsseitig des Bandspeichers kein Treibrollengerüst angeordnet ist. Der notwendige Bandzug vor dem Walzgerüst wird hier nicht durch ein Treibrollengerüst, sondern ausschließlich durch die im Bandspeicher durchhängende Bandschlaufe erzeugt. Damit wird der Bandzug jedoch gewichtsabhängig und variiert in Abhängigkeit von der Länge der Bandschlaufe, wodurch ein kontinuierlicher Walzvorgang mit konstantem Bandzug nicht möglich ist.

Aufgabe der Erfindung ist es daher, diese Nachteile zu vermeiden und ein Verfahren und eine Anlage der eingangs beschriebenen Art vorzuschlagen, bei der das in der Gießanlage gebildete Metallband weitgehend belastungsfrei und ohne Rückwirkungen aus nachgeordneten Einrichtungen die erste Abkühlungs- und Gefügebildungsphase durchläuft. Weiters ist es Aufgabe der Erfindung, die Eigengewichtsbelastung des Metallbandes in dieser Phase nach der Metallbandbildung möglichst konstant zu halten und trotzdem die Transportgeschwindigkeit in nachgeordneten Einrichtungen variieren zu können. Weiters soll eine Optimierung des Erzeugungsprozesses unter dem Gesichtspunkt gleichbleibend höchster Bandqualität erreicht werden.

Diese Aufgabe wird verfahrensmäßig durch die kennzeichnenden Merkmale des Anspruch 1 gelöst:

Die Aufnahme und geregelte Weiterleitung des Metallbandes mittels eines ersten Treibrollengerüstes, das kurzzeitige Speichern des Metallbandes in einem Bandspeicher und die Aufnahme und Weiterleitung des Metallbandes mittels eines zweiten Treibrollengerüstes erfolgen in unmittelbar aufeinanderfolgenden Behandlungsschritten. Die Festlegung der Bandposition durch den Bildungspunkt des Metallbandes im Gießspalt der Zweiwalzengießvorrichtung und der ersten Klemmung im ersten Treibrollengerüst ermöglicht die Bestimmung eines optimalen Korridors, der im wesentlichen einem Viertelbogen entspricht, in dem das Metallband weitgehend belastungsfrei weiterbefördert wird und zwar auch dann, wenn die Transportgeschwindigkeit des Metallbandes im ersten Treibwalzengerüst in Abhängigkeit von der Gießgeschwindigkeit geregelt wird. Die Anordnung eines ersten Treibrollengerüstes zur Aufnahme und geregelten Weiterleitung des Metallbandes vor dessen kurzzeitigen Speichern als frei hängende Bandschlinge in einer Schlingengrube verhindert Rückwirkungen aus Eigengewicht und Schlingenbewegung auf die heikle erste Abkühlungs- und Gefügebildungsphase.

Nach einer vorteilhaften Ausgestaltung der Erfindung wird die Position des Metallbandes im Bereich der Umlenkung von der vertikalen in die horizontale Richtung, vorzugsweise die Aufliegestelle des Metallbandes auf einer Umlenk-Stützvorrichtung mit einer Bandortungsvorrichtung messtechnisch erfasst und die Bandtransportgeschwindigkeit im ersten Treibrollengerüst und/oder die Gießgeschwindigkeiten im Gießspalt in Abhängigkeit davon geregelt. Durch eine Umlenk-Stützvorrichtung, die als bogenförmiges Führungsgerüst ausgebildet und schwenkbar im Anlagentragwerk gelagert ist und sich nur über eine Teilstrecke des Weges vom ersten Treibrollengerüst zur Zweiwalzengießeinrichtung erstreckt, bleibt die Regelbarkeit in einem engen, jedoch ausreichenden Bereich erhalten.

Sofern keine weiteren die Bandgeschwindigkeit beeinflussenden Behandlungsschritte am Metallband vorgesehen sind, kann das Aufwickeln des Metallbandes unter Zug vorteilhaft in Abhängigkeit von der Transportgeschwindigkeit des Metallbandes im ersten oder im zweiten Treibrollengerüst, gegebenenfalls unter Berücksichtigung der Gießgeschwindigkeit, geregelt werden.

Eine wichtige und bekannte Maßnahme zur Erzeugung eines feinkörnigen Kristallgefüges und zur Vorbeeinflussung der physikalischen Eigenschaften des Metallbandes, sowie seiner Oberflächenqualität erfolgt durch eine Walzverformung, die inline bei Gießgeschwindigkeit vorgenommen wird. Aus der EP-B 540 610 (WO-A 92/01524) ist es bereits bekannt, ein Walzgerüst im Anschluss an eine Temperaturausgleichszone vorzusehen, wobei das Metallband während der Walzverformung zwischen dem Walzgerüst unmittelbar vor- und nachgeordneten Treibrollengerüsten unter Längszug gehalten wird. Weiters ist es bekannt, in einer dem Walzgerüst und dem unmittelbar vorgeordneten Treibwalzengerüst vorgeordneten Temperatursteuerzone eine Einstellung der Metallbandtemperatur hinsichtlich der nachfolgenden Walzverformung einzustellen. Ähnliche Lösungen für eine Inline-Walzverformung im Verbindung mit einer Zweiwalzengießanlage sind beispielsweise auch in der JP-A 56-119607, der WO-A 95/13156 und der EP-A 760 397 beschrieben.

In Weiterbildung eines optimierten Verfahrensablaufes ist es vorteilhaft, wenn eine Dickenreduktion und Gefügeeinstellung des Metallbandes durch Walzverformung in einer Walzanlage mit einem Mindestreduktionsgrad von 20 % unter Bandzug nach Durchlaufen des zweiten Treibrollengerüstes erfolgt, wobei eine Bandenddicke von 0,5 bis 10 mm, vorzugsweise von 0,7 bis 6 mm erreicht wird.

Es ist zweckmäßig, wenn Gießdicke und Bandenddicke so aufeinander abgestimmt sind, dass die Dickenreduktion in einem Walzstich erfolgt.

Bei Beginn des Walzprozesses ergeben sich Qualitätsverbesserungen für das Metallband, wenn die Dickenreduktion des Metallbandes in der Walzanlage mit auf mindestens 10°C über Hallentemperatur, vorzugsweise 20°C über Hallentemperatur vorgeheizten Arbeitswalzen erfolgt.

Für die Walzverformung der jeweiligen Stahlqualitäten sind günstige Ausgangsbedingungen im Metallband dann einstellbar, wenn nach dem zweiten Treibrollengerüst und noch vor der gegebenenfalls stattfindenden Dickenreduktion in der Walzanlage ein Temperaturausgleich im Metallband, zumindest jedoch ein Abgleichen der Temperatur der Bandkanten mit der vorherrschenden Temperatur in einer Temperatureinstellzone erfolgt. Generell ist jedoch sowohl eine Anhebung als auch eine Absenkung der Bandtemperatur auf optimale Walztemperatur vorgesehen. Zweckmäßig wird das Metallband in der Temperatureinstellzone durch das zweite Treibrollengerüst unter Bandzug gehalten.

In Abhängigkeit von bestimmten Stahlqualitäten ist es zweckmäßig, wenn das Metallband zwischen der Zweiwalzengießvorrichtung und dem ersten Treibrollengerüst eine Inertisierungskammer mit für das Metallband oxidationsvermeidender oder zumindest oxidationshemmender Atmosphäre durchläuft, indem passende Fluide (Gasgemische oder auch Flüssigkeitsgemische) eingebracht bzw. mit dem heißen Metallband in direkten Kontakt gebracht wird. Dies wirkt der generellen Neigung der Stähle zur Reoxidation bei hohen Temperaturen entgegen. Der gleiche Effekt stellt sich ein, wenn das Metallband im Bereich des Bandspeichers unter nicht oxidierender Atmosphäre gehalten wird.

Im Anschluss an die verschiedenen Verfahrensschritte wird das Metallband vor dem Aufwickeln entsprechend vorgegebenen Bundgewichten zerteilt und gegebenenfalls die Bandkanten besäumt.

Eine Anlage zur Herstellung eines Metallbandes, vorzugsweise eines Stahlbandes, welche der gestellten Aufgabenstellung gerecht wird, ist durch die Merkmale des unabhängigen Anspruchs 14 gekennzeichnet.

Hierbei ist das erste Treibrollengerüst dem Bandspeicher unmittelbar vorgeordnet und das zweite Treibrollengerüst dem Bandspeicher unmittelbar nachgeordnet. Nach einer vorteilhaften Ausgestaltung sind die beiden Treibrollengerüste als eingangsseitige und ausgangsseitige Umlenkrollen am Bandspeicher positioniert.

Bevorzugt ist zur Umlenkung des gegossenen Metallbandes aus der vertikalen Gießrichtung in eine im wesentlichen horizontale Transportrichtung zwischen der Zweiwalzengießeinrichtung und dem nachgeordneten ersten Treibrollengerüst ein von einem Viertelbogen gebildeter Korridor vorgesehen, der zumindest in einem Teilbereich von einer Umlenk-Stützvorrichtung gebildet ist.

Günstige Betriebsbedingungen für die Anlage, insbesondere im für das Metallband empfindlichen Abschnitt zwischen Zweiwalzengießanlage und ersten Treibrollengerüst ergeben sich, wenn ein Drehantrieb der Gießwalzen und ein Drehantrieb des ersten Treibrollengerüstes mit einer Regeleinrichtung für die Regelung der Transportgeschwindigkeit des Metallbandes im ersten Treibrollengerüst verbunden ist. Eine vorteilhafte konstruktive Ausgestaltung ergibt sich, wenn eine Umlenk-Stützvorrichtung zur Umlenkung des gegossenen Metallbandes aus einer vertikalen Gießrichtung in eine im wesentlichen horizontale Transportrichtung zwischen der Zweiwalzengießvorrichtung und dem nachgeordneten ersten Treibrollengerüst angeordnet ist. Die Umlenk-Stützeinrichtung ist als bogenförmiges Führungsgerüst ausgebildet ist, welches sich vom ersten Treibrollengerüst über zumindest eine Teilstrecke des Weges zur Zweiwalzengieß-vorrichtung erstreckt und vorzugsweise schwenkbar im Anlagentragwerk angelenkt ist.

Günstige Betriebsbedingungen ergeben sich nach einer weiteren Ausführungsform, wenn zwischen der Zweiwalzengießvorrichtung und dem erstem Treibrollengerüst eine Bandortungsvorrichtung angeordnet ist, die über eine Regeleinrichtung mit dem ersten Treibrollengerüst, gegebenenfalls auch mit der Zweiwalzengießvorrichtung regelungstechnisch gekoppelt ist. Damit können die äußeren Bedingungen für das Metallband in seiner ersten Abkühlungs- und Gefügebildungsphase weitgehend konstant gehalten werden. im Detail ist eine derartige Umlenk-Stützeinrichtung mit einem Bandortungssystem in der WO-A 99/48636 beschrieben. Der gesamte Offenbarungsgehalt der WO-A 99/48636 ist als integrierender Bestandteil dieser Anmeldung zu betrachten.

Zur Dickenreduktion und Einstellung eines Walzgefüges im Metallband ist nach dem zweiten Treibrollengerüst eine Walzanlage zur Dickenreduktion und Gefügeumwandlung am gegossenen Metallband angeordnet. Die Walzanlage ist vorteilhaft von einem einzigen Walzgerüst, vorzugsweise einem Quarto-Walzgerüst gebildet.

Zur Verbesserung der Walzbedingungen bei Walzbeginn sind den Arbeitswalzen der Walzanlage Aufheizeinrichtungen, vorzugsweise eine an die Arbeitswalzen anstellbare induktionsheizeinrichtung oder Gasbrenner zugeordnet.

Nach dem zweiten Treibrollengerüst ist der Walzanlage eine Temperaiureinstelleinrichtung, insbesondere eine Bandheizung zur Bandtemperaturerhöhung, vorzugsweise eine Bandkantenheizung vorgeordnet. Ein Antriebsmotor des zweiten Treibrollengerüstes ist mit dem Antrieb der Walzanlage durch eine Regeleinrichtung so gekoppelt, dass das Metallband in der Temperatureinstelleinrichtung und/oder in der Walzanlage unter Zug gehalten wird.

Um Reoxidationseffekte am heißen Metallband zu vermeiden, durchläuft das Metallband eine zwischen der Zweiwalzengießvorrichtung und dem ersten Treibrollengerüst angeordnete oxidationsvermeidende oder zumindest oxidationshemmende Inertisierungskammer. Der Bandspeicher zwischen dem ersten Treibrollengerüst und dem zweiten Treibrollengerüst ist ebenfalls als Inertisierungskammer ausgebildet. Die Inertisierungskammern können gleichzeitig auch als Temperaturausgleichszonen einsetzt werden, und weisen entsprechende Einrichtungen für die Kühlung oder Heizung des inerten Gases auf.

Weiters ist der Walzanlage eine Bandkühlstrecke zur kontrollierten Abkühlung des Metallbandes nachgeordnet. Daran schließt sich eine Querteilvorrichtung und gegebenenfalls eine Bandbesäumvorrichtung an, die der Bandwickelvorrichtung vorgeordnet sind und es sind zumindest vor und nach der Querteilvorrichtung Treibrollengerüste angeordnet, die das Walzband während des Schnittes unter Zug halten.

Zur Aufrechterhaltung eines kontinuierlichen Gießbetriebes ist oberhalb der Zweiwalzengießvorrichtung ein Zwischengefäß für die Schmelzenüberleitung und oberhalb diesem eine Gießpfanne für die Schmelzenbereitstellung angeordnet. Die Gießpfanne ist in einem Auslegerarm eines Pfannendrehturms abgestützt, der um eine vertikale Achse von einer Gießposition in eine Pfannenwechselposition und zurück schwenkbar abgestützt ist.

Die Erfindung ist nachfolgend anhand mehrerer Ausführungsbeispiele, die in der Zeichnung in schematischer Darstellung veranschaulicht sind, beschrieben, wobei Fig. 1 eine Anlage in einer ersten Ausführungsform in einem schematischen Längsschnitt durch die Anlage zeigt, Fig. 2 eine Anlage in einer zweiten Ausführungsform in einem schematischen Längsschnitt durch die Anlage zeigt und Fig. 3 eine Anlage mit einem integrierten Walzgerüst in einem schematische Längsschnitt durch die Anlage zeigt.

In den nachfolgenden Beschreibung sind in den verschiedenen Ausführungsformen wiederkehrende Vorrichtungen stets mit dem gleichen Bezugszeichen bezeichnet. Fig. 1 zeigt eine erfindungsgemäße Anlage zur Herstellung eines Metallbandes 1 von wenigen Millimeter Dicke ausgehend von einer Zweiwalzengießvorrichtung 2, die durch die beiden Gießwalzen 3, 4 schematisch angedeutet ist. Schmelze wird über ein Zwischengefäß 5 , welche aus einer Gießpfanne 6 zufließt, der Zweiwalzengießvorrichtung 2 zugeführt. In Fig. 3 ist ein die Gießpfannen 6 tragender Pfannendrehturm 7 dargestellt, um dessen vertikale Achse er drehbar abgestützt ist. Damit wird der Transport der Gießpfannen 6 von einer Gießposition oberhalb des Zwischengefäßes 5 in eine gegenüberliegende Pfannenwechselposition und damit ein Sequenzgießprozess ermöglicht. Das Metallband 1 wird in der Zweiwalzengießanlage 2 entlang der Mantelflächen der Gießwalzen 3, 4 gebildet und durch deren Drehung nach unten ausgefördert. Das Metallband wird in einem Viertelbogen in horizontale Richtung umgelenkt und dort von einem ersten Treibrollengerüst 8 erfasst und unmittelbar in einen als Schlingengrube ausgebildeten Bandspeicher 9 weitergeleitet. Am Ausgang aus dem Bandspeicher 9 wird das Metallband vom zweiten Treibrollengerüst 10 erfasst und einer Bandwickelvorrichtung 11 zugeführt. Dort wird das Metallband 1 zu Bunden gewickelt. Eine der Bundwickelvorrichtung 11 vorgeordnete Bandbesäum- und Querteileinrichtung 12 mit vor- und nachgeordneten Treibrollengerüsten 13, 14 ist nur in Fig. 3 dargestellt.

Eine Regeleinrichtung 15 verbindet einen Drehantrieb der Gießwalzen 3 mit dem Drehantrieb des ersten Treibrollengerüstes 8 und ermöglicht eine weitgehend konstante Bandführung zwischen Zweiwatzengießanlage 2 und erstem Treibrollengerüst 8. Eine zweite Regeleinrichtung 16 regelt die Haspelgeschwindigkeit und die Transportgeschwindigkeit im zweiten Treibrollengerüst 10 in Abhängigkeit von der Transportgeschwindigkeit im ersten Treibrollengerüst 8 und/oder der Gießgeschwindigkeit.

Fig. 2 zeigt eine weitere Ausführungsform mit einem verbesserten Prozessleitsystem. Zwischen Zweiwaizengießantage 2 und dem ersten Treibrollengerüst 8 ist ein Bandortungssystem 17 angeordnet, welches die augenblickliche Position des Metallbandes 1 in diesem Bereich ermittelt. Dies kann beispielsweise durch optische, thermische, akustische oder mechanische Messverfahren erfolgen. Es ist insbesondere eine Messeinrichtung zu wählen, die einer höheren thermischen Beanspruchung standhält. das Bandortungssystem ist regelungstechnisch mit der Regeleinrichtung 15 verbunden. Eine Umlenk-Stützvorrichtung 18 leitet das Metällband oberflächenschonend zum ersten Treibrollengerüst 8.

Fig. 3 veranschaulicht eine Anlage unter Einbindung einer Walzanlage zur Erzeugung eines gewalzten Metallbandes mit ausgezeichnetem Walzgefüge und hervorragender Oberflächengüte, vergleichbar einem herkömmlichen kaltgewalzten Metallband. Dem zweiten Treibrollengerüst 10 ist eine von einem einzelnen Quarto-Gerüst gebildeten Walzanlage 19 nachgeordnet. Die Arbeitswalzen 20 können mit nicht dargestellte Aufheizeinrichtungen ausgestattet sein. Der Walzanlage 19 ist eine Temperatureinstelleinrichtung 21 unmittelbar vorgeordnet, die direkt an das zweite Treibrollengerüst 10 anschließt. Der Antriebsmotor des zweiten Treibrollengerüstes 10 ist mit dem Antrieb der Walzanlage 19 durch eine Regeleinrichtung 24 so gekoppelt, dass das Metallband in der Temperatureinstelleinrichtung 21 unter Zug gehalten ist. Damit ist eine optimale Temperaturführung in der Walzanlage 19 gewährleistet. Zwischen der Zweiwalzengießanlage 2 und dem ersten Treibrollengerüst 8 ist eine Inertisierungskammer 22 und zwischen dem ersten Treibrollengerüst 8 und dem zweiten Treibrollengerüst 10 ist eine weitere Inertisierungskammer 23 angeordnet. Der Bandspeicher 9 bidet gleichzeitig die zweite linertisierungskammer 23. Damit wird die Reoxidation des heißen Metallbandes vermieden.

## Patentansprüche

1. Verfahren zur Herstellung eines warmgewalzten Metallbandes, vorzugsweise eines Stahlbandes, mit folgenden Schritten:
• Zuführen von Metallschmelze zu einer Zweiwalzengießvorrichtung (2) und Bilden eines gegossenen Metallbandes (1) im Gießspalt zwischen zwei Gießwalzen (2, 3), deren Drehachsen in einer horizontalen Ebene liegen (Zweiwalzengießverfahren) mit einer Dicke des gegossenen Bandes von 1 bis 20 mm, vorzugsweise 1,5 bis 12 mm,
• unmittelbares Umlenken des aus der Zweiwalzengießvorrichtung (2) frei nach unten austretenden, gegossenen Metallbandes von der vertikalen Gießrichtung in eine im wesentlichen horizontale Transportrichtung,
• anschließende Aufnahme und geregelte Weiterleitung des Metallbandes durch ein erstes Treibrollengerüst (8) mit einer ersten Transportgeschwindigkeit,
• kurzzeitiges Speichern des Metallbandes in einem Bandspeicher (9) zwischen dem ersten Treibrollengerüst (8) und einem zweiten Treibrollengerüst (10),
• Aufnahme und Weiterleitung des Metallbandes durch ein zweites Treibrollengerüstes (10) mit einer zweiten Transportgeschwindigkeit,
• abschließendes Aufwickeln des Metallbandes zu Bunden unter Zug,
**dadurch gekennzeichnet, dass**
• das Metallbandes zwischen der Zweiwalzengießvorrichtung (2) und einem ersten Treibrollengerüst (8) durch eine Inertisierungskammer (22) mit oxidationsvermeidender oder oxidationshemmender Atmosphäre gefördert wird und
• eine Dickenreduktion des Metallbandes durch Walzverformung mit einem Mindestreduktionsgrad von 20% in einer Walzanlage (19) unter Bandzug nach dem zweiten Treibrollengerüst (10) erfolgt, wobei eine Band dicke von 0.5 bis 10 mm erreicht wird.

2. Verfahren nach Anspruch 1, **dadurch gekennzeichnet, dass** das Umlenken des aus der Zweiwalzengießeinrichtung (2) frei nach unten austretenden gegossenen Metallbandes von der vertikalen Gießrichtung in eine im wesentlichen horizontale Transportrichtung innerhalb eines von einem Viertelbogen gebildeten Korridors erfolgt.

3. Verfahren nach Anspruch 1 oder 2, **dadurch gekennzeichnet, dass** die Transportgeschwindigkeit des Metallbandes im ersten Treibwalzengerüst (8) in Abhängigkeit von der Gießgeschwindigkeit geregelt wird.

4. Verfahren nach eiern der vorhergehenden Ansprüche, **dadurch gekennzeichnet, dass** die Position des Metallbandes im Bereich der Umlenkung von der vertikalen in die horizontale Richtung, vorzugsweise die Aufliegestelle des Metallbandes auf einer Umlenk-Stützvorrichtung (18) mit einer Bandortungsvorrichtung (17) messtechnisch erfasst und die Bandtransportgeschwindigkeit im ersten Treibrollengerüst (8) und/oder die Gießgeschwindigkeiten im Gießspalt in Abhängigkeit davon geregelt wird.

5. Verfahren nach einem der vorhergehenden Ansprüche, **dadurch gekennzeichnet, dass** das Aufwickeln des Metallbandes unter Zug in Abhängigkeit von der Transportgeschwindigkeit des Metallbandes im ersten Treibrollengerüst (8) oder im zweiten Treibrollengerüst (10), gegebenenfalls unter Berücksichtigung der Gießgeschwindigkeit geregelt wird.

6. Verfahren nach einem der vorhergehenden Ansprüche, **dadurch gekennzeichnet, dass** eine Dickenreduktion und Gefügeeinstellung des Metallbandes durch Walzverformung in einer Walzanlage (19) mit einem Mindestreduktionsgrad von 20 % unter Bandzug nach Durchlaufen des zweiten Treibrollengerüstes (10) erfolgt, wobei eine Bandenddicke von 0,7 bis 6 mm erreicht wird.

7. Verfahren nach Anspruch 6, **dadurch gekennzeichnet, dass** die Dickenreduktion mit einem einzigen Walzstich erfolgt.

8. Verfahren nach einem der Ansprüche 6 oder 7, **dadurch gekennzeichnet, dass** die Dickenreduktion des Metallbandes in der Walzanlage (19) mit auf mindestens 10°C über Hallentemperatur, vorzugsweise 20° C über Hallentemperatur vorgeheizten Arbeitswalzen (20) erfolgt.

9. Verfahren nach einem der vorhergehenden Ansprüche, **dadurch gekennzeichnet, dass** nach dem zweiten Treibrollengerüst (10) und noch vor der gegebenenfalls stattfindenden Dickenreduktion in der Walzanlage (19) eine Temperaturerhöhung oder ein Temperaturausgleich im Metallband, zumindest jedoch ein Abgleichen der Temperatur der Bandkanten mit der vorherrschenden Bandtemperatur in einer Temperatureinstellzone (21) erfolgt.

10. Verfahren nach einem der vorhergehenden Ansprüche, **dadurch gekennzeichnet, dass** das Metallband in der Temperatureinstellzone (21) durch das zweite Treibrollengerüst (10) unter Bandzug gehalten wird.

11. Verfahren nach einem der vorhergehenden Ansprüche, **dadurch gekennzeichnet, dass** das Metallband im Bereich des Bandspeichers (9) unter oxidationsvermeidender oder oxidationhemmender Atmosphäre gehalten wird.

12. Verfahren nach einem der vorhergehenden Ansprüche, **dadurch gekennzeichnet, dass** das Metallband im Bandspeicher (9) als frei hängende Schlaufe kurzzeitig gespeichert wird.

13. Verfahren nach einem der vorhergehenden Ansprüche, **dadurch gekennzeichnet, dass** das Metallband vor dem Aufwickeln entsprechend vorgegebenen Bundgewichten zerteilt und gegebenenfalls die Bandkanten besäumt werden.

14. Anlage zur Herstellung eines warmgewalzten Metallbandes (1), vorzugsweise eines Stahlbandes, mit folgenden Vorrichtungen:
• Einer Zweiwalzengießvorrichtung (2) mit zwei einen Gießspalt bildenden Gießwalzen (3, 4), deren Drehachsen in einer horizontalen Ebene liegen zur Erzeugung eines gegossenen Metallbandes,
• eine Umlenk-Stützvorrichtung (18) zur Umlenkung des gegossenen Metallbandes (1) aus einer vertikalen Gießrichtung in eine im wesentlichen horizontale Transportrichtung zwischen der Zweiwalzengießvorrichtung (2) und einem nachgeordneten ersten Treibrollengerüst (8),
• einem ersten Treibrollengerüst (8) zur Aufnahme und geregelten Weiterleitung des gegossenen Metallbandes,
• einem vorzugsweise als Schlingengrube ausgebildeten Bandspeicher (9) zur kurzzeitigen Speicherung des Metallbandes zwischen einem ersten Treibrollengerüst (8) und einem zweiten Treibrollengerüst (10),
• einem zweiten Treibrollengerüst (10) zur Aufnahme und Weiterleitung des Metallbandes und
• einer Bandwickelvorrichtung (11) zum geregelten Aufwickeln des Metallbandes unter Zug,
**dadurch gekennzeichnet, dass**
• einer Inertisierungskammer (22) zwischen der Zweiwalzengießvorrichtung (2) und einem ersten Treibrollengerüst (8) und
• einer Walzanlage (19) zur Dickenreduktion am gegossenen Metallband nach dem zweiten Treibrollengerüst (10) angeordnet ist.

15. Anlage nach Anspruch 14, **dadurch gekennzeichnet, dass** zur Umlenkung des gegossenen Metallbandes (1) aus der vertikalen Gießrichtung in eine im wesentlichen horizontale Transportrichtung zwischen der Zweiwalzengießeinrichtung (2) und dem nachgeordneten ersten Treibrollengerüst (8) ein von einem Viertelbogen gebildeter Korridor vorgesehen ist, der zumindest in einem Teilbereich von einer Umlenk-Stützvorrichtung (18) gebildet ist.

16. Anlage nach Anspruch 14 oder 15, **dadurch gekennzeichnet, dass** ein Drehantrieb der Gießwalzen (3) und ein Drehantrieb des ersten Treibrollengerüstes (8) mit einer Regeleinrichtung (15) für die Regelung der Transportgeschwindigkeit des Metallbandes (1) im ersten Treibrollengerüst (8) verbunden ist.

17. Anlage nach einem der vorhergehenden Ansprüche 14 bis 16, **dadurch gekennzeichnet, dass** zwischen der Zweiwalzengießvorrichtung (2) und dem erstem Treibrollengerüst (8) eine Bandortungsvorrichtung (17) angeordnet ist, die über eine Regeleinrichtung (15) mit dem ersten Treibrollengerüst (8), gegebenenfalls auch mit der Zweiwalzengießvorrichtung (2) regelungstechnisch gekoppelt ist.

18. Anlage nach einem der vorhergehenden Ansprüche 14 bis 17, **dadurch gekennzeichnet, dass** die Walzanlage (19) von einem einzigen Walzgerüst, vorzugsweise einem Quarto-Walzgerüst gebildet ist.

19. Anlage nach einem der Ansprüche 14 bis 18, **dadurch gekennzeichnet, dass** den Arbeitswalzen (20) der Walzanlage (19) Aufheizeinrichtungen, vorzugsweise eine an die Arbeitswalzen anstellbare Induktionsheizeinrichtung oder Gasbrenner, zugeordnet sind.

20. Anlage nach einem der Ansprüche 14 bis 19, **dadurch gekennzeichnet, dass** nach dem zweiten Treibrollengerüst (10) der Walzanlage (19) eine Temperatureinstelleinrichtung (21), insbesondere eine Bandheizung zur Bandtemperaturerhöhung, vorzugsweise eine Bandkantenheizung vorgeordnet ist.

21. Anlage nach einem der Ansprüche 14 bis 20, **dadurch gekennzeichnet, dass** ein Antriebsmotor des zweiten Treibrollengerüstes (10) mit dem Antrieb der Walzanlage (19) durch eine Regeleinrichtung (24) so gekoppelt ist, dass das Metallband (1) in der Temperatureinstelleinrichtung (21) und/oder in der Walzanlage (19) unter Zug gehalten ist.

22. Anlage nach einem der Ansprüche 14 bis 21, **dadurch gekennzeichnet, dass** der Bandspeicher (9) zwischen dem ersten Treibrollengerüst (8) und dem zweiten Treibrollengerüst (10) als Inertisierungskammer (23) ausgebildet ist.

23. Anlage nach einem der Ansprüche 14 bis 22, **dadurch gekennzeichnet, dass** die Inertisierungskammer (23) zusätzlich als Temperaturausgleichszone ausgebildet ist.

24. Anlage nach einem der Ansprüche 14 bis 23, **dadurch gekennzeichnet, dass** der Walzanlage (19) eine Bandkühlstrecke zur kontrollierten Abkühlung des Metallbandes nachgeordnet ist.

25. Anlage nach einem der Ansprüche 14 bis 24, **dadurch gekennzeichnet, dass** eine Querteilvorrichtung (12) und gegebenenfalls eine Bandbesäumvorrichtung der Bandwickelvorrichtung (11) vorgeordnet sind und zumindest vor und nach der Querteilvorrichtung (12) Treibrollengerüste (13, 14) angeordnet sind, die das Walzband während des Schnittes unter Zug halten.

26. Anlage nach einem der Ansprüche 14 bis 25, **dadurch gekennzeichnet, dass** die Umlenk-Stützeinrichtung (18) als bogenförmiges Führungsgerüst ausgebildet ist, welches sich vom ersten Treibrollengerüst (8) über zumindest eine Teilstrecke des Weges zur Zweiwalzengießvorrichtung (2) erstreckt und vorzugsweise schwenkbar im Anlagentragwerk angelenkt ist.

27. Anlage nach einem der Ansprüche 14 bis 26, **dadurch gekennzeichnet, dass** oberhalb der Zweiwalzengießvorrichtung (2) ein Zwischengefäß (5) für die Schrnetzenüberleitung und oberhalb diesem eine Gießpfanne (6) für die Schmelzenbereitstellung angeordnet ist.

28. Anlage nach Anspruch 27, **dadurch gekennzeichnet, dass** die Gießpfanne (6) in einem Auslegerarm eines Pfannendrehturms (7) abgestützt ist, der um eine vertikale Achse von einer Gießposition in eine Pfannenwechselposition und zurück schwenkbar abgestützt ist.

## Claims

1. Method for the production of a hot-rolled metal strip, preferably a steel strip, having the following steps:
• delivery of metal melt to a two-roll casting device (2) and formation of a cast metal strip (1) in the casting gap between two casting rolls (2, 3), the axes of rotation of which lie in a horizontal plane (two-roll casting method), with a thickness of the cast strip of 1 to 20 mm, preferably 1.5 to 12 mm,
• direct deflection of the cast metal strip emerging freely downwards from the two-roll casting device (2) from the vertical casting direction into an essentially horizontal transport direction,
• subsequent reception and regulated transfer of the metal strip through a first driving-roller stand (8) at a first transport speed,
• brief storage of the metal strip in a strip store (9) between the first driving-roller stand (8) and a second driving-roller stand (10),
• reception and transfer of the metal strip through a second driving-roller stand (10) at a second transport speed,
• final winding-up of the metal strip under tension into coils, **characterized in that**
• the metal strip is conveyed, between the two-roll casting device (2) and afirst driving-roller stand (8), through an inertization chamber (22) with an oxidation-preventing or oxidation-inhibiting atmosphere, and
• a reduction in thickness of the metal strip takes place through rolling deformation with a minimum degree of reduction of 20%, in a rolling plant (19) under strip tension downstream of the second driving-roller stand (10), a strip thickness of 0.5 to 10 mm being achieved.

2. Method according to Claim 1, **characterized in that** the deflection of the cast metal strip emerging freely downwards from the two-roll casting device (2) from the vertical casting direction into an essentially horizontal transport direction takes place within a corridor formed by a quarter arc.

3. Method according to Claim 1 or 2, **characterized in that** the transport speed of the metal strip in the first driving-roller stand (8) is regulated as a function of the casting speed.

4. Method according to one of the preceding claims, **characterized in that** the position of the metal strip in the region of deflection from the vertical direction to the horizontal direction, preferably the resting point of the metal strip on a deflecting support device (18), is detected by a measurement by means of a strip location device (17), and the strip transport speed in the first driving-roller stand (8) and/or the casting speeds in the casting gap are regulated as a function of this.

5. Method according to one of the preceding claims, **characterized in that** the winding-up of the metal strip under tension is regulated as a function of the transport speed of the metal strip in the first driving-roller stand (8) or in the second driving-roller stand (10), if appropriate with the casting speed being taken into account.

6. Method according to one of the preceding claims, **characterized in that** a reduction in thickness and an establishment of the structure of the metal strip take place by roll-forming in a rolling plant (19) with a minimum degree of reduction of 20%, under strip tension, after the run through the second driving-roller stand (10), a final strip thickness of 0.7 to 6 mm being achieved.

7. Method according to Claim 6, **characterized in that** the thickness reduction takes place by means of a single rolling pass.

8. Method according to one of Claims 6 or 7, **characterized in that** the reduction in thickness of the metal strip takes place in the rolling plant (19) by means of working rolls (20) preheated to at least 10°C above the hall temperature, preferably 20°C above the hall temperature.

9. Method according to one of the preceding claims, **characterized in that**, downstream of the second driving-roller stand (10) and even before the reduction in thickness taking place, if appropriate, in the rolling plant (19), a temperature rise or temperature compensation in the metal strip, but at least a balancing of the temperature of the strip edges with the prevailing strip temperature, take place in a temperature-setting zone (21).

10. Method according to one of the preceding claims, **characterized in that** the metal strip is held under strip tension in the temperature-setting zone (21) by means of the second driving-roller stand (10).

11. Method according to one of the preceding claims, **characterized in that** the metal strip is maintained under an oxidation-preventing or oxidation-inhibiting atmosphere in the region of the strip store (9).

12. Method according to one of the preceding claims, **characterized in that** the metal strip is briefly stored in the strip store (9) as a freely hanging loop.

13. Method according to one of the preceding claims, **characterized in that**, before being wound up, the metal strip is divided according to predetermined coil weights and, if appropriate, the strip edges are trimmed.

14. Plant for the production of a hot-rolled metal strip (1), preferably a steel strip, having the following devices:
• a two-roll casting device (2) with two casting rolls (3, 4) which form a casting gap and the axes of rotation of which lie in a horizontal plane, for producing a cast metal strip,
• a deflecting support device (18) for deflecting the cast metal strip (1) act of a vertical casting direction into an essentially horizontal transport direction, between the two-roll casting device (2) and a following first driving-roller stand (8),
• a first driving-roller stand (8) for the reception and regulated transfer of the cast metal strip,
• a strip store (9), preferably designed as a loop pit, for the brief storage of the metal strip between a first driving-roller stand (8) and a second driving-roller stand (10),
• a second driving-roller stand (10) for the reception and transfer of the metal strip, and
a strip-winding device (11) for the regulated winding-up of the metal strip under tension, **characterized in that**
• an inertization chamber (22) is arranged between the two-roll casting device (2) and a first driving-roller stand (8), and
• a rolling plant (19) for thickness reduction on the cast metal strip is arranged downstream of the second driving-roller stand (10).

15. Plant according to Claim 14, **characterized in that**, for the deflection of the cast metal strip (1) from the vertical casting direction into an essentially horizontal transport direction, a corridor which is formed by a quarter arc and, at least in a part-region is formed by a deflecting support device (18) is provided between the two-roll casting device (2) and the following first driving-roller stand (8).

16. Plant according to Claim 14 or 15, **characterized in that** a rotary drive of the casting rolls (3) and a rotary drive of the first driving-roller stand (8) are connected to a regulating device (15) for regulating the transport speed of the metal strip (1) in the first driving-roller stand (8).

17. Plant according to one of the preceding Claims 14 to 16, **characterized in that** a strip location device (17) is arranged between the two-roll casting device (2) and the first driving-roller stand (8), the said strip location device being coupled in regulation terms to the first driving-roller stand (8), if appropriate also to the two-roll casting device (2), via a regulating device (15).

18. Plant according to one of the preceding Claims 14 to 17, **characterized in that** the rolling plant (19) is formed by a single rolling stand, preferably a four-high rolling stand.

19. Plant according to Claim 14 or 18, **characterized in that** the working rolls (20) of the rolling plant (19) are assigned heating devices, preferably an induction-heating device or gas burner capable of being advanced to the working rolls.

20. Plant according to one of Claims 14 to 19, **characterized in that** downstream of the second driving-roller stand (10), the rolling plant (19) is preceded by a temperature-setting device (21), in particular strip heating for the strip-temperature rise, preferably strip-edge heating precedes.

21. Plant according to one of Claims 14 to 20, **characterized in that** a drive motor of the second driving-roller stand (10) is coupled to the drive of the rolling plant (19) by means of a regulating device (24) in such a way that the metal strip (1) is held under tension in the temperature-setting device (21) and/or in the rolling plant (19).

22. Plant according to one of Claims 14 to 21, **characterized in that** the strip store (9) between the first driving-roller stand (8) and the second driving-roller stand (10) is designed as an inertization chamber (23).

23. Plant according to one of Claims 14 to 22, **characterized in that** the inertization chamber (23) is designed additionally as a temperature-compensating zone.

24. Plant according to one of Claims 14 to 23, **characterized in that** the rolling plant (19) is followed by a strip-cooling section for the controlled cooling of the metal strip.

25. Plant according to one of Claims 14 to 24, **characterized in that** a cross-dividing device (12) and, if appropriate, a strip-trimming device precede the strip-winding device (11) and driving-roller stands (13, 14) which keep the rolled strip under tension during cutting are arranged at least upstream and downstream of the cross-dividing device (12).

26. Plant according to one of Claims 14 to 25, **characterized in that** the deflecting support device (18) is designed as an arcuate guide scaffold which extends from the first driving-roller stand (8) over at least a subsection of the path to the two-roll casting device (2) and which is preferably articulated pivotably in the plant supporting framework.

27. Plant according to one of Claims 14 to 26, **characterized in that** a tundish (5) for melt transfer is arranged above the two-roll casting device (2) and a casting ladle (6) for melt preparation is arranged above the said tundish.

28. Plant according to Claim 27, **characterized in that** the casting ladle (6) is supported in an extension arm of a ladle turret (7) which is supported so as to be pivotable about a vertical axis from a casting position into a ladle-changing position and back again.

## Revendications

1. Procédé de préparation d'une bande métallique laminée à chaud, de préférence une bande en acier, avec les étapes suivantes :
• introduction de la masse fondue métallique dans un dispositif de coulée (2) entre deux cylindres et formation d'une bande métallique coulée (1) dans l'espace de coulée compris entre deux cylindres de coulée (2, 3), dont les axes de rotation se trouvent dans un plan horizontal (procédé de coulée entre deux cylindres) avec une épaisseur de la bande coulée de 1 à 20 mm, de préférence de 1,5 à 12 mm,
• déflexion directe de la bande métallique coulée sortant librement vers le bas du dispositif de coulée (2) entre deux cylindres, de la direction de coulée verticale vers une direction de transport essentiellement horizontale,
• réception subséquente et acheminement ultérieur régulé de la bande métallique à l'aide d'une première cage de rouleaux d'entraînement (8) avec une première vitesse de transport,
• accumulation courte échéance de la bande métallique dans un réservoir de bande (9) entre la première cage de rouleaux d'entraînement (8) et une deuxième cage de rouleaux d'entraînement (10),
• réception et acheminement ultérieur de la bande métallique à l'aide d'une deuxième cage de rouleaux d'entraînement (10) avec une deuxième vitesse de transport,
• enroulement final de la bande métallique sous traction sur des bobines,
**caractérisé en ce que**,
• la bande métallique entre le dispositif de coulée (2) entre deux cylindres et une première cage de rouleaux d'entraînement (8) est transportée à travers une chambre d'inertisation (22) avec une atmosphère évitant l'oxydation ou inhibant l'oxydation et
• une réduction d'épaisseur de la bande métallique se réalise par une déformation par laminage avec un degré de réduction minimum de 20% dans une installation de laminage (19) avec traction de la bande, en aval de la deuxième cage de rouleaux d'entraînement (10), une épaisseur de bande de 0,5 à 10 mm étant atteinte.

2. Procédé selon la revendication 1, **caractérisé en ce que** la déflexion de la bande métallique coulée sortant librement vers le bas du dispositif de coulée (2) entre deux cylindres, de la direction de coulée verticale vers une direction de transport essentiellement horizontale, se réalise à l'intérieur d'un couloir formé par un quart de circonférence.

3. Procédé selon la revendication 1 ou 2, **caractérisé en ce que** la vitesse de transport de la bande métallique dans la première cage de cylindres d'entraînement (8) est régulée en fonction de la vitesse de coulée.

4. Procédé selon l'une quelconque des revendications précédentes, **caractérisé en ce que** la position de la bande métallique dans la zone de la déflexion, de la direction verticale vers la direction horizontale, de préférence la position de repos de la bande métallique sur un dispositif support déflecteur (18) est détectée, selon une technique de mesure, par un dispositif de localisation de bande (17) et la vitesse de transport de bande dans la première cage de rouleaux d'entraînement (8) et/ou les vitesses de coulée dans l'espace de coulée sont régulées en fonction de cette position.

5. Procédé selon l'une quelconque des revendications précédentes, **caractérisé en ce que** l'enroulement de la bande métallique sous traction est régulé en fonction de la vitesse de transport de la bande métallique dans la première cage de rouleaux d'entraînement (8) ou dans la deuxième cage de rouleaux d'entraînement (10), éventuellement en tenant compte de la vitesse de coulée.

6. Procédé selon l'une quelconque des revendications précédentes, **caractérisé en ce qu'**une réduction d'épaisseur et un ajustement de structure de la bande métallique se réalisent au moyen d'une déformation par laminage dans une installation de laminage (19) avec un degré de réduction minimum de 20% avec traction de la bande après traversée de la deuxième cage de rouleaux d'entraînement (10), une épaisseur de bande de 0,7 à 6 mm étant atteinte.

7. Procédé selon la revendication 6, **caractérisé en ce que** la réduction d'épaisseur se réalise en une seule passe de laminage.

8. Procédé selon l'une quelconque des revendications 6 ou 7, **caractérisé en ce que** la réduction d'épaisseur de la bande métallique dans l'installation de laminage (19) se réalise avec des cylindres de travail (20) préchauffés à une température supérieure d'au moins 10°C à la température de l'atelier, de préférence supérieure de 20° à la température de l'atelier.

9. Procédé selon l'une quelconque des revendications précédentes, **caractérisé en ce que**, après la deuxième cage de rouleaux d'entraînement (10) et encore avant la réduction d'épaisseur qui a lieu éventuellement dans l'installation de laminage (19), une élévation de la température ou un équilibrage de la température sont réalisés dans la bande métallique, toutefois en réalisant pour le moins un réglage de la température des bords de bande sur la température de bande qui règne au préalable dans une zone de réglage de la température (21).

10. Procédé selon l'une quelconque des revendications précédentes, **caractérisé en ce que** la bande métallique est maintenue sous une traction de bande dans la zone de réglage de la température (21) à l'aide de la deuxième cage de rouleaux d'entraînement (10).

11. Procédé selon l'une quelconque des revendications précédentes, **caractérisé en ce que** la bande métallique dans la zone du réservoir de bande (9) est maintenue sous une atmosphère évitant l'oxydation ou inhibant l'oxydation.

12. Procédé selon l'une quelconque des revendications précédentes, **caractérisé en ce que** la bande métallique est accumulée à brève échéance dans le réservoir de bande (9) sous forme de boucle pendant librement.

13. Procédé selon l'une quelconque des revendications précédentes, **caractérisé en ce que** la bande métallique est divisée en parties avant l'enroulement de façon correspondante à des poids de bobine prédéterminés et éventuellement les bords de bande sont rognés.

14. Installation pour fabriquer une bande métallique laminée à chaud (1), de préférence une bande en acier, avec les dispositifs suivants :
• un dispositif de coulée (2) entre deux cylindres ayant deux cylindres de coulée (3, 4) formant un espace de coulée, dont les axes de rotation se trouvent dans un plan horizontal pour produire une bande métallique coulée,
• un dispositif support déflecteur (18) pour défléchir la bande métallique coulée (1), d'une direction de coulée verticale vers une direction de transport essentiellement horizontale, entre le dispositif de coulée (2) entre deux cylindres et une première cage de rouleaux d'entraînement (8) disposée en aval,
• une première cage de rouleaux d'entraînement (8) pour recevoir et acheminer de façon régulée la bande métallique coulée,
• un réservoir de bande (9) de préférence formé en tant que fosse de bouclage pour l'accumulation à brève échéance de la bande métallique entre une première cage de rouleaux d'entraînement (8) et une deuxième cage de rouleaux d'entraînement (10),
• une deuxième cage de rouleaux d'entraînement (10) pour recevoir et acheminer la bande métallique et
• un dispositif enrouleur de bande (11) pour enrouler de façon régulée la bande métallique sous traction,
**caractérisée en ce que**,
• une chambre d'inertisation (22) est disposée entre le dispositif de coulée (2) entre deux cylindres et une première cage de rouleaux d'entraînement (8) et
• une installation de laminage (19) est disposée en aval de la deuxième cage de rouleaux d'entraînement (10) pour la réduction d'épaisseur sur la bande métallique coulée.

15. Installation selon la revendication 14, **caractérisée en ce que** pour défléchir la bande métallique coulée (1), de la direction de coulée verticale vers une direction de transport essentiellement horizontale, un couloir formé par un quart de cercle qui est formé au moins par un secteur d'un dispositif support déflecteur (18), est prévu entre le dispositif de coulée (2) entre deux cylindres et la première cage de rouleaux d'entraînement (8) disposée en aval.

16. Installation selon la revendication 14 ou 15, **caractérisée en ce qu'**un entraînement rotatif des cylindres de coulée (3) et un entraînement rotatif de la première cage de rouleaux d'entraînement (8) sont reliés à un dispositif de régulation (15) pour réguler la vitesse de transport de la bande métallique (1) dans la première cage de rouleaux d'entraînement (8).

17. Installation selon l'une quelconque des revendications précédentes 14 à 16, **caractérisée en ce qu'**un dispositif de localisation de bande (17) qui est couplé, selon une technique de régulation, par l'intermédiaire d'un dispositif de régulation (15) à la première cage de rouleaux d'entraînement (8), éventuellement aussi au dispositif de coulée (2) entre deux cylindres, est disposé entre le dispositif de coulée (2) entre deux cylindres et la première cage de rouleaux d'entraînement (8).

18. Installation selon l'une quelconque des revendications précédentes 14 à 17, **caractérisée en ce que** l'installation de laminage (19) est formée par une seule cage de laminage, de préférence une cage de laminage quarto.

19. Installation selon l'une quelconque des revendications 14 à 18, **caractérisée en ce que** des dispositifs de chauffage, de préférence un dispositif de chauffage par induction pouvant être placé sur les cylindres de travail ou un brûleur à gaz, sont associés aux cylindres de travail (20) de l'installation de laminage (19).

20. Installation selon l'une quelconque des revendications 14 à 19, **caractérisée en ce que**, en aval de la deuxième cage de rouleaux d'entraînement (10), un dispositif de réglage de la température (21), en particulier un chauffage de bande pour augmenter la température de la bande, de préférence un chauffage des bords de bande, est disposé en amont de l'installation de laminage (19).

21. Installation selon l'une quelconque des revendications 14 à 20, **caractérisée en ce qu'**un moteur d'entraînement de la deuxième cage de rouleaux d'entraînement (10) est couplé à l'entraînement de l'installation de laminage (19) au moyen d'un dispositif de régulation (24) de sorte à maintenir la bande métallique (1) sous traction dans le dispositif de réglage de la température (21) et/ou dans l'installation de laminage (19).

22. Installation selon l'une quelconque des revendications 14 à 21, **caractérisée en ce que** le réservoir de bande (9) entre la première cage de rouleaux d'entraînement (8) et la deuxième cage de rouleaux d'entraînement (10) est formé en tant que chambre d'inertisation (23).

23. Installation selon l'une quelconque des revendications 14 à 22, **caractérisée en ce que** la chambre d'inertisation (23) est formée en outre, en tant que zone d'équilibrage de la température.

24. Installation selon l'une quelconque des revendications 14 à 23, **caractérisée en ce qu'**un tronçon de refroidissement de bande est disposé en aval de l'installation de laminage (19) pour un refroidissement contrôlé de la bande métallique.

25. Installation selon l'une quelconque des revendications 14 à 24, **caractérisée en ce qu'**un dispositif de coupe transversale (12) et éventuellement un dispositif de rognage de bande sont disposés en amont du dispositif d'enroulement de bande (11) et des cages de rouleaux d'entraînement (13, 14) sont disposées au moins en amont et en aval du dispositif de coupe transversale (12), lesquelles maintiennent la bande laminée sous traction pendant la coupe.

26. Installation selon l'une quelconque des revendications 14 à 25, **caractérisée en ce que** le dispositif support déflecteur (18) est formé en tant que cage de guidage de forme arquée, laquelle s'étend de la première cage de rouleaux d'entraînement (8) sur au moins un tronçon du parcours menant vers le dispositif de coulée (2) entre deux cylindres et elle est articulée de préférence de façon pivotable, dans l'appareil porteur de l'installation.

27. Installation selon l'une quelconque des revendications 14 à 26, **caractérisée en ce qu'**un récipient intermédiaire (5) pour le transfert de la masse fondue est disposé au-dessus du dispositif de coulée (2) entre deux cylindres, et au-dessus du premier une poche de coulée (6) est disposée pour la préparation de la masse fondue.

28. Installation selon la revendication 27, **caractérisée en ce que** la poche de coulée (6) est soutenue dans un bras-levier d'une tour rotative (7) pour poches, qui est soutenue de façon à pouvoir pivoter autour d'un axe vertical partant d'une position de coulée vers une position de remplacement de poche et revenant à cette première position.
